# EUROPÄISCHE PATENTSCHRIFT

(11) **EP 0 671 983 B1**
(45) Veröffentlichungstag und Bekanntmachung des Hinweises auf die Patenterteilung: **26.03.1997**
(21) Anmeldenummer: 94900741.3
(22) Anmeldetag: 26.11.1993
(51) Int. Cl.: B21D 3/00

(54) **VERFAHREN UND LINEARUMFORMMASCHINE ZUM RICHTEN VON STABFÖRMIGEM RICHTGUT**
PROCESS AND LINEAR SHAPING MACHINE FOR TRUING ROD-LIKE MATERIAL
PROCEDE ET MACHINE-OUTIL LINEAIRE TRAVAILLANT LE METAL PAR FORMAGE POUR LE DRESSAGE DE PIECES EN FORME DE BARRE

(30) Priorität: 02.12.1992 DE 4241644
(43) Veröffentlichungstag der Anmeldung: 20.09.1995
(73) Patentinhaber: MANNESMANN Aktiengesellschaft, 40213 Düsseldorf (DE)
(72) Erfinder: SCHWENZFEIER, Werner, F., A-8700 Leoben (AT); GAHLEITNER, Josef, A-8700 Leoben (AT)
(74) Vertreter: Meissner, Peter E., Dipl.-Ing.
(86) Internationale Anmeldenummer: DE9301142
(87) Internationale Veröffentlichungsnummer: WO9412293

(56) Entgegenhaltungen:
- DE-A- 1 527 434
- FR-A- 2 584 319
- SU-A- 1 148 663
- US-A- 4 751 838
- DATABASE WPI Section PQ, Week 8542, 22. November 1985 Derwent Publications Ltd., London, GB; Class P52, AN 85-261713/42 & SU,A,1 148 663 (FERR METALLURGY AUTOMN) 7. April 1985

## Beschreibung

Die Erfindung betrifft ein Verfahren und eine Linearumformmaschine zum Richten von gewalztem, geschmiedetem und/oder stranggepreßtem stabförmigem Richtgut, insbesondere Schienen oder ähnlichen Profilen gemäß dem Oberbegriff des Patentanspruchs 1.

Ein derartiges Verfahren ist aus der SU-A-11 48 663 bekannt. Gewalzte, geschmiedete oder stranggepreßte Erzeugnisse sind - herstellverfahrensbedingt - im allgemeinen nicht exakt gerade und müssen deshalb gerichtet werden. Dazu wird das Richtgut ganz oder teilweise plastisch verformt, wobei seit langem bekannte und bewährte Richtverfahren wie Reckrichten, Biegerichten oder Tordieren angewendet werden.

Besonders verbreitet ist das Biegerichten. Durch schrittweises Biegen in einer Biegerichtpresse oder durch kontinvierliches Hin- und Herbiegen beim Durchlaufen einer Rollenmaschine wird der Richtgutquerschnitt nur partiell plastisch verformt, da der Querschnittsbereich in der Nähe der neutralen Zone stets nur elastisch gedehnt oder gestaucht werden kann. Um möglichst große Querschnittsanteile zu plastifizieren, müssen so große Krümmungen aufgebracht werden, daß die Richtgutrandschichten um ein mehrfaches der Streckgrenzendehnung verformt werden. Der innere Bereich in der Nähe der "neutralen Zone" wird nur elastisch gedehnt oder gestaucht.

Durch Biegerichten läßt sich nahezu jede Querschnittsform (flach, rund, polygonal, auch irregulär profiliert) richten. Durch mehrfaches gegensinniges Teilplastifizieren der Richtgutquerschnitte beim Biegerichten entstehen komplexe Eigenspannungszustände, die oft den Richteffekt in Frage stellen. Weiter ist nachteilig, daß die Richtgutenden, deren Länge etwa dem Ein- bis Zweifachen der Rollenteilung entspricht, ungerichtet bleiben.

Das Tordieren ist als Richtverfahren nur für Richtgut mit kreis- oder kreisringförmigem Querschnitt geeignet. Durch gegensinniges Verdrehen der Richtgutenden werden die Randbereiche mehr als der Zentralbereich plastisch verformt. Zwar ist der Kraft- und Arbeitsbedarf zum Tordieren gering und somit die erforderliche Maschine weniger aufwendig, doch ist das Verfahren nur sehr begrenzt einsetzbar. Für Richtgut mit rechteckigem oder nicht rotationssymmetrischem Querschnitt wie Schienen oder ähnliches ist es ungeeignet.

Das theoretisch einfachste Verfahren ist das Reckrichten. Mit Zangen oder ähnlichen Mechanismen werden an einander gegenüberliegenden Richtgutenden Zugkräfte eingeleitet, die den gesamten Richtgutquerschnitt plastisch fließen lassen. Der dadurch erreichbare Richteffekt ist gut. Die nach dem Entlasten verbleibenden Eigenspannungen sind niedrig und hängen im wesentlichen nur von den in jeweiligen Richtgutquerschnitt vorliegenden Fließspannungsdifferenzen ab. Liegt eine nicht symmetrische Differenzverteilung vor- wie sie bspw. partiell gehärteten Schienen auftritt -, so kann die auftretende Richtgutkrümmung durch das Richten nicht abgebaut werden.

Nachteilig an diesem Verfahren ist, daß es - ausgenommen an dünnem bandförmigem Richtgut - nur diskontinuierlich ausführbar ist, wobei die Einspannenden ungerichtet bleiben und darüber hinaus möglicherweise durch die Spannmechanismen bis zur Unbrauchbarkeit beschädigt werden. Die Richtkräfte sind groß und wachsen mit dem Richtgutquerschnitt. Die Richtmaschinenlänge muß größer als die Richtgutlänge sein.

Aufgabe der vorliegenden Erfindung ist es, durch ein neuartiges Richtverfahren die Vorteile der bekannten Verfahren zu nutzen und deren Nachteile zu vermeiden. Die einzelnen Richtgutquerschnitte sollen vollständig plastisch verformt werden, so daß nur Eigenspannungen auf Grund der Fließspannungsdifferenzen im jeweiligen Richtgutquerschnitt verbleiben. Das Richtgut soll in ganzer Länge gerichtet werden. Die Maschine zur Durchführung des neuartigen Verfahrens soll einfach und möglichst von geringer Baugröße sein.

Zur Lösung der Aufgabe wird erfindungsgemäß ein Verfahren vorgeschlagen, nach dem die Druckspannungen im Richtgut durch an der Richtgutoberfläche eingeleitete gegensinnige Reibschubspannungen aufgebaut werden und daß die plastische Verformung des Richtgutes durch kontinuierlichen Auf- und Abbau der Druckkräfte in einem festgelegten Arbeitsbereich des längs vorgeschobenen Richtgutes erfolgt, wobei Richtgut mit Querschnittszonen unterschiedlich großer Fließspannungen während der Verformung in einer definiert gekrümmten Bahn geführt wird. Bei diesem als "Stauchrichten" zu bezeichnenden Verfahren werden in Richtgutlängsrichtung Druckspannungen aufgebaut, die die Richtgutquerschnitte vollständig plastisch fließen lassen.

Durch die Verformung in einer definiert gekrümmten Bahn sollen die im Richtgut verbleibenden Eigenspannungen so beeinflußt werden, daß nach der Entlastung der erzielte Richteffekt den Geradheitsanforderrungen genügt.

Zwar ist es bekannt (DE-OS 16 27 512) zur Korrektur der infolge Härteverzuges von Spindeln, Räumnadeln oder dergleichen eingetretenen Längenveränderungen und Durchmessereinschnürungen der Werkstücke in einem zylindrischen Aufnahmerohr zu stauchen, doch hat dieses Verfahren zum Ziel, die Maßgenauigkeit der zuvor spanabhebend bearbeiteten Werkstücke wieder herzustellen und nicht dieselben gerade zu richten. Gekrümmte Werkstücke könnten in das Aufnahmerohr gar nicht eingeführt werden. Zum Richten von Schienen oder dergleichen Profilen ist das bekannte Verfahren ungeeignet.

Erfindungsgemäß werden die Druckspannungen in Richtgutlängsrichtung durch an der Richtgutoberfläche eingeleitete einander entgegengerichtete Reibschubspannungen aufgebaut. Dadurch reduziert sich die Länge der erforderlichen Maschinen erheblich. Der kontinuierliche kraftschlüssige Richtspannungsauf- und -abbau der Druckspannungen in Richtgutlängsrichtung durch die Klemmelemente an der Richtgutoberfläche ermöglicht es, die Länge der plastischen Zone zu begrenzen und das längs vorgeschobene Richtgut kontinuierlich zu richten. Praktisch unbegrenzte Längen von Richtgut lassen sich kontinuierlich verarbeiten, wenn aufeinanderfolgende Richtgutstränge aufeinandergestoßen werden und so einen einzigen Strang bilden.

Eine Linearumformmaschine zum Richten von gewalztem, geschmiedetem und/oder stranggepreßtem Richtgut, insbesondere Schienen oder dergleichen Profilen durch plastisches Verformen in Richtgutlängsrichtung ist erfindungsgemäß dadurch gekennzeichnet, daß mehrere gleichartige Werkzeuge auf einer Teillänge beidseitig des Richtgutes hintereinander und mit in Längsrichtung des Richtgutes veränderbarem Abstand an gegenüberliegenden Oberflächenbereichen des Richtgutes kraftschlüssig anlegbar sind. Eine entsprechend große Abstandsveränderung zwischen den an Richtgut kraftschlüssig angelegten Werkzeugen bewirkt dessen plastische Verformung zwischen diesen Werkzeugen. Diese Ausführung gestattet kontinuierliches lineares Recken oder Stauchen mit kleinen plastischen Umformgraden und ist deshalb besonders zur Durchführung des erfindungsgemäßen Verfahrens geeignet. Vorzugsweise ist die Geschwindigkeit der anlegbaren Werkzeuge zueinander gegenüber der Geschwindigkeit der ihnen gemeinsamen Treibsysteme sukzessive veränderbar.

Ein Merkmal der Rusführungsvariante A der Erfindung sieht vor, daß die Werkzeuge an beidseitig des Richtgutes in einer gemeinsamen zur Richtgutlängsachse parallelen Ebene endlos umlaufenden Treibsystemen angeordnet sind und mindestens in dem zu richtenden Beriech der Richtgutteillänge auf ihren dem Richtgut abgewandten Seiten mit Führungsbahnen korrespondieren, sowie mit Mitteln versehen sind, durch die die Abstände zwischen benachbarten Werkzeugen während des Umlaufes der Treibsysteme mindestens im wirksamen Bereich der Werkzeuge veränderbar sind. Die zum "kraftschlüssigen Stauchrichten" erforderlichen Normalkräfte der Werkzeuge in der Richtzone werden durch die Führungsbahnen bewirkt, die die Werkzeuge gegen das Richtgut pressen. Die Kräfte in Richtgutlängsrichtung - die Stauchkräfte - werden durch die Abstandsänderung zwischen beachbarten, kraftschlüssig angepreßten Werkzeugen kontinuierlich auf- und abgebaut. Jedes endlos umlaufende Treibsystem kann nach einem Merkmal der Erfindung eine mit etwa gleichformiger Geschwindigkeit umlaufende Kette aufweisen, an deren Laschen die Werkzeuge zur Abstandsänderung in Richtgutlängsrichtung kippbar befestigt sind. Auch Seile, Gliederbänder oder dergleichen Zugsysteme sind denkbar.

Als Mittel zur Abstandsveränderung benachbarter Werkzeuge kommen neben anderen mechanischen Antrieben auch elektromechanisch oder hydraulisch gesteuerte Antriebe in Betracht, die jeweils zwischen zwei benachbarten Werkzeugen vorgesehen sind.

Ein besonders günstiges Merkmal der Erfindungsvariante A sieht vor, daß zur Abstandsänderung benachbarter Werkzeuge jedes Werkzeug mit mehreren auf den Führungsbahnen bewegbaren Stütz- und Führungsrollen versehen ist, die auf in Durchlaufrichtung unterschiedlich verlaufenden Führungsbahnhälften abrollend, dem Werkzeug eine vom benachbarten Werkzeug unterschiedliche Geschwindigkeit erteilen. Mit den Stütz- und Führungsrollen läßt sich einerseits die notwendige Werkzeugandrückkraft vom Richtgut auf die abstützenden Führungsbahnen übertragen und andererseits auch eine Werkzeugbewegung in Richtgutlängsrichtung relativ zum Treibsystem in Längsrichtung des Richtgutes hervorrufen. Wenn nämlich, wie ein weiteres Erfindungsmerkmal vorgesehen, jedes Werkzeug aus einem quer zur Durchlaufrichtung gelenkig an einem Werkzeugträger gelagerten, frei einstellbaren Reibschuh und den Führungsbahnen zugeordneten Stütz- und Führungsrollen besteht, dann können die Werkzeuge bzw. deren Reibschuhe mit Hilfe der auf verschiedenen und entsprechend ausgebildeten Führungsbahnen ablaufenden Rollen so gekippt werden, daß sie sich relativ zu benachbarten Werkzeugen entfernen oder diesen annähern. Mit gleichzeitig aufgebrachter Normalkraft wird der jeweils zwischen zwei Werkzeugen befindliche Bereich des Richtgutes gereckt oder gestaucht.

Günstigerweise sind die Kontaktflächen der Reibschuhe mit einem Reibbelag mit hohem Reibwert versehen, um die notwendigen Anpresskräfte gering halten zu können. Darüber hinaus kann zusätzlich die Anpreßkraft der Werkzeuge an das Richtgut einstellbar sein.

Die Ausführungsvariante B einer Linearumformmaschine zur verfahrensdurchführung nach den Ansprüchen 1 und 2 zum Richten von gewalztem, geschmiedetem und/oder stranggepreotem langgestrecktem Richtgut, insbesondere Schienen oder ähnlichen Profilen durch plastisches Verformen in Richtgutlängsrichtung ist dadurch gekennzeichnet, daß zwei gleichartige Werkzeuggruppen in definiertem Abstand zueinander an einer Richtgutteillänge kraftschlüssig anlegbar sind und im angelegten Zustand gegensinnig aufeinander zu bewegbar sind. Werden die Greifwerkzeuge (Reibschuhe) dabei auf einer definiert gekrümmten Bahn geführt, dann wird der Stauchung eine Biegekomponente überlagert die so bemessen ist, daß sie die zu erwartende elastische Richtgutrückbiegung kompensieren kann.

Es ist vorgesehen, daß die Werkzeuggruppen aus das Richtgut mehrseitig umgreifenden Klemmelementen bestehen und daß die Anpreßkraft der Werkzeuge bzw. Klemmelemente an das Richtgut einstellbar ist.

Nach einem bevorzugten Erfindungsmerkmal der Variante B ist vorgesehen, die Werkzeuge und ihren zum Stauchen erforderlichen Antrieb in einem gemeinsamen Maschinenrahmen zusammen mit dem Richtgut beweglich zu machen, damit während dessen kontinuierlichem Durchlauf die Greifwerkzeuggruppen das Richtgut während des Hinlaufs reibschlüssig fassen und stauchen und vom Richtgut gelöst rücklaufen, so daß "quasi kontinuierlich" gerichtet werden kann.

Als Stauchantriebe kommen Hydraulikzylinder und -kolben. Exzenter- oder Spindelantriebe in Betracht. Die periodische Vor- und Rückbewegung ist in bewährter Weise hydraulisch, durch Kurbelantriebe oder sonstige elektromechanische Getriebe zu realisieren.

Die zur Kompensation der elastischen Rückbiegung von Richtgut mit über dem Querschnitt partiell unterschiedlich großer Fließspannung notwendige Bahnkrümmung wird nach einem anderen Erfindungsmerkmal einstellbar und den jeweiligen Anforderungen entsprechend gestaltet.

Ausführungsbeispiele der Erfindungsvarianten A und B sind in den Figur 1 bis 10 dargestellt und werden nachfolgend im einzelnen beschrieben. Es zeigen:
- Fig. 1: eine grob schematische Seitenansicht einer erfindungsgemäßen Linearumformmaschine der Ausführungsvariante A
- Fig. 2: einen Querschnitt durch die Linearumformmaschine nach Figur 1.
- Fig. 3: eine vergrößerte Darstellung eines Werkzeuges,
- Fig. 4: eine schematische Draufsicht auf eine erfindungsgemäße Linearumformmaschine der Ausführungsvariante B und
- Fig. 5 bis 10: die Arbeitsschrittte der Umformmaschine gemäß Figur 4 in sechs aufeinanderfolgenden Phasen.

In Figur 1 sind mit 1 und 2 zwei umlaufende Treibsysteme einer erfindungsgemäßen Linearumformmaschine der Ausführungsvariante A bezeichnet, die aus endlos um die angetriebenen Kettenräder 3 und 4 umlaufenden Ketten bestehen.

An jedem Treibsystem sind an Gelenkbolzen 5 kippbar gleichmäßig verteilt Werkzeugträger 11 angelenkt, die über Stütz- und Führungsrollen 6, 7 an Führungsbahnen 8, 9 abgestützt und an ihren dem Richtgut R zugewandten Enden mit Reibschuhen 10 ausgestattet sind, die an dem Werkzeugträger 11 kippbar bei 12 angelenkt sind.

In Figur 2 ist ein Querschnitt durch die Linearumformmaschine nach Figur 1 dargestellt, wobei erkennbar zwei Stütz- und Führungsrollen 7 und zwei Stütz- und Führungsrollen 6 in Führungsbahnhälften 8 und 9 zugeordnet sind. Der Werkzeugträger 11 ist über Gelenkbolzen 5 mit Laschen des Treibsystems 1 bzw. 2 verbunden; zur gelenkigen Lagerung der Reibschuhe 10 sind zwischen Reibschuh 10 und Werkzeugträger 11 Gelenkbolzen 12 vorgesehen. Die Führungsbahnen bzw. deren Hälften 8, 9 sind an einer stabilen Schweißkonstruktion befestigt, die in der Lage ist, die aus den Andruckkräften der Reibschuhe resultierenden Biegekräfte aufzunehmen. über mehrere symmetrisch angeordnete Zugstangen werden die notwendigen hydraulisch aufgebauten Vorspannkräfte zwischen den Maschinenrahmenhälften übertragen.

Die Führungsbahnhälften 8 und 9 verlaufen in unterschiedlichen Höhenlagen (Figur 1) mit verschiedenen Neigungen und bewirken, daß die an den Treibsystemen 1 und 2 angelenkten Werkzeugträger 11 um den Gelenkbolzen 5 entsprechend dem Verlauf der Führungsbahnen 8, 9 verschwenken (Figur 3). Dadurch bewegt sich der Reibschuh 10 in der Zeichnungsebene nach rechts und leitet so über den Reibschluß mit dem Richtgut R eine Kraft in die Oberfläche des Richtgutes R ein. Mit entsprechender Ausbildung der Führungsbahnen 8, 9 kann die Bewegung des Reibschuhes 10 relativ zum benachbarten Reibschuh unterschiedlich eingestellt werden, so daß zwischen den Reibschuhen Druck- oder Zugkräfte eingeleitet werden, die das Richtgut R recken oder stauchen.

Die Linearumformmaschine nach Figur 1 funktioniert wie folgt:

Die Treibsysteme 1, 2 laufen mit annähernd gleichförmiger Geschwindigkeit um und bewegen über die Gelenkbolzen 5 die Werkzeuge ebenfalls annähernd gleichförmig. Während der Umlaufbewegung der Werkzeuge werden diese über die Stütz- und Führungsrollen 6, 7 an den Führungsbahnenhälften 8, 9 abgestützt, so daß die zum reibschlüssigen Aufbau der Zug- oder Druckkräfte notwendigen Klemmkräfte erzeugt werden können. Die in charakteristischer Weise zueinander geneigten Führungsbahnhälften 8, 9 bewirken, daß die Kippelemente beim Umlauf der Treibsysteme zwangsläufig gekippt werden, wodurch die Lineargeschwindigkeit der Werkzeuge gegenüber der gleichförmigen Geschwindigkeit der Treibsysteme so verändert wird, daß zwischen den benachbarten Werkzeugen eine Relativbewegung entsteht, durch die das eingespannte Richtgut um definierte Betrage verformt verformt wird. Dies wird möglich, weil beide Treibsysteme mit einander gegenüberliegenden gleichartigen Führungsbahnen versehen sind, zwischen denen über die Werkzeuge und deren Mechanismus das Richtgut R verspannt ist. Die Längsumformkräfte des Richtgutes werden in den Treibsystemen aufgenommen, deren Dehnungen bei der Ausgestaltung der Führungsbahnen berücksichtigt sind.

Bis etwa zur Mitte der Linearumformmaschine wird durch die von der Treibsystemgeschwindigkeit unterschiedliche Werkzeuggeschwindigkeit und die Klemmkräfte zwischen den Führungsbahnen eine kraftschlüssig auf das Richtgut R übertragene Spannung aufgebaut, die mit einer positiven Differenz zwischen Werkzeug- und Treibsystemgeschwindigkeit als Druck und mit negativer Differenz als Zug vorliegt. Diese Spannung bewirkt im Maschinenmittenbereich eine plastische Verformung des Umformgutes, deren Größe durch die Geschwindigkeitsdifferenz der Reibschuhe zwischen Ein- und Auslaufbereich gegeben ist. Im Auslaufbereich der Maschine wird die Spannung gegengleich zum Spannungsaufbau im Einlaufbereich abgebaut.

Es ist darauf hinzuweisen, daß die Darstellung in den Zeichnungsfiguren stark übertrieben ist, in Wirklichkeit sind die Kippwinkel so klein, daß sie die typische Funktionsweise der erfindungsgemäßen Maschine kaum erkennen ließen. Die Lage der Anlenkpunkte 12 der Reibschuhe 10 ist so zu berechnen, daß die Belastung des Werkzeuges in der Kontaktflächenlänge der Reibschuhe 10 am Richtgut R gleichmäßig ist. Das Gelenk 10 stellt sicher, daß beim Kippen der Werkzeugträger 11 die Reibschuhe 10 nicht vom Reibgut R abhebt. Natürlich können im Rahmen der Erfindung die Führungsrollen 6, 7 durch andere geeignete Maschinenelemente, beispielsweise Gleitschuhe, ersetzt werden.

In Figur 4 bis 10 ist eine andere erfindungsgemäße Linearumformmaschine der Ausführungsvariante B dargestellt, mit der das Verfahren gemäß Anspruch 2 durchführbar ist. Mit 13 und 14 sind die beiden Werkzeuggruppen der Linearumformmaschine bezeichnet, die auf den in Richtgutlängsrichtung beweglichen Maschinenrahmen 15 und 16 sitzen. Die Maschinenrahmen 15, 16 sind über die Zuganker 17 und die Hydraulikzylinder 18 miteinander formschlüssig verbunden und können von den Hydraulikzylindern 19 in Richgutlängsrichtung verschoben werden. Die Fixierblöcke 20 zum Abstützen des Richtgutes sind auf den Zugankern 17, durch die sie geführt werden, beweglich. Die Gleitfläche 21 und der Exzenter 22 ermöglichen der Werkzeuggruppe 14, sich relativ zum Mschinenrahmen 16 schräg zu stellen.

Die Stauchrichtmaschine funktioniert wie folgt:

Klemmelemente der Werkzeuggruppen 13 und 14 greifen das gleichförmig längsbewegte Richtgut R und bauen dabei Klemmkräfte auf, die zum reibschlüssigen Übertragen der zum plastischen Stauchen notwendigen Längsdruckspannung ausreichen. Dabei werden sie synchron mit dem Richtgut in dessen Längsrichtung bewegt. Die zu richtende Richtgutteillänge wird zwischen den Werkzeuggruppen 13 und 14 durch die Fixierungsblöcke 20 entsprechend der zu erwartenden elastischen Rückbiegung von Richtgut R mit über dem Querschnitt unterschiedlich großer Fließfestigkeit gekrümmt. Zusätzlich verhindern die Fixierungsblöcke 20 auch das Ausknicken des Richtgutes R. Die Lage der Werkzeuggruppe 14 wird der gewünschten Richtgutkrümmung entsprechend mit dem Exzenter 22 auf der Gleitfläche 21 eingestellt. Die zum plastischen Stauchen erforderlichen Kräfte werden von den Hydraulikzylindern 18 aufgebracht und über die Zuganker 17 und die Maschinenrahmen 15 und 16 zwischen den Werkzeuggruppen 13 und 14 übertragen. Nach Ablauf der Stauchperiode werden die Klemmelemente der Werkzeuggruppen 13 und 14 gelöst, die Fixiersblöcke 20 geöffent, die Hydraulikzylinder 18 in ihre Ausgangslage gebracht und die Maschine durch die Hydraulikzylinder 19 im Rücklauf entgegen der Richtgutbewegung geführt, bis ein noch nicht gerichteter Bereich erreicht und von neuem gefaßt werden kann. Vor- und Rücklaufwege jeder Stauchrichtperiode werden so aufeinander abgestimmt, daß von dem im vorigen Schritt gerichteten Bereich ein kleiner Teil miterfaßt wird. Durch die beim Stauchrichten verursachte Querschnittvergrößerung und die damit konform gehende Verfestigung wird dieser Bereich im nachfolgenden Schritt weniger plastisch deformiert werden, als der noch nicht gerichtete Bereich.

Im Gegensatz zum Reckrichten wirkt dieser Effekt stabilisierend auf das Stauchrichtverfahren.

Nachfolgend wird ein typischer Arbeitsablauf der Linearumformmaschine anhand der Figuren 5 bis 10 beschrieben:
- Fig. 5: Beginn der Beschleungigung der Maschine durch die Schubzylinder auf Richtgutgeschwindigkeit. Die Geschwindigkeitsvektoren zeigen die Verhältnisse in der linken Endlage.
- Fig. 6: Maschinen und Schienengeschwindigkeit sind gleich groß. Die Klemmelemente greifen das Richtgut. Beginn der plastischen Stauchung zwischen den Krafteinleitungsblöcken. Maximaler Hubweg der Stauchzylinder 100 mm,
- Fig. 7: das Ende der plastischen Stauchung ist erreicht, die Klemmelemente und die Führungselemente öffnen sich und die Abbremsung der Maschine beginnt. Die Geschwindigkeit der linken Werkzeuggruppe und des Richtgutes nach der Richtmaschine ist um die Stauchgeschwindigkeit verringert,
- Fig. 8: die Gegenbewegung der Maschine beginnt bei unveränderter Richtgutbewegungsrichtung des Richtgutes, die Richtgutführung erfolgt durch Rollen,
- Fig. 9: Die Maschine bewegt sich mit größerer Geschwindigkeit in der Gegenrichtung.
- Fig. 10: Ausgangspunkt ist wieder erreicht, ein neuer Zyklus beginnt.

## Patentansprüche

1. Verfahren zum Richten von gewalztem, geschmiedetem und/oder stranggepreßtem stabförmigem Richtgut, insbesondere Schienen oder ähnlichen Profilen, mit dem das Richtgut durch in Richtgutlängsrichtung wirkende Druckspannungen pastisch verformt und gleichzeitig während der Verformung mindestens im plastisch fließenden Bereich des Richtgutes geführt wird,
dadurch gekennzeichnet,
daß die Druckspannungen im Richtgut durch an der Richtgutoberfläche eingeleitete gegensinnige Reibschubspannungen aufgebaut werden und daß die plastische Verformung des Richtgutes durch kontinuierlichen Auf- und Abbau der Druckkräfte in einem festgelegten Arbeitsbereich des längs vorgeschobenen Richtgutes erfolgt, wobei Richtgut mit Querschnittszonen unterschiedlich großer Fließspannungen während der Verformung in einer definiert gekrümmten Bahn geführt wird.

2. Linearumformmaschine zum Richten von gewalztem, geschmiedetem und/oder stranggepreßtem stabförmigem Richtgut, insbesondere Schienen oder ähnlichen Profilen, in der das Richtgut durch in Richtgutlängsrichtung wirkende Druckspannungen plastisch verformt und gleichzeitig während der Verformung mindestens im plastisch fließenden Bereich des Richtgutes geführt wird,
dadurch gekennzeichnet,
daß mehrere gleichartige Werkzeuge (6, 7, 10, 11) auf einer Teillänge beidseitig des Richtgutes (R) hintereinander und mit in Längsrichtung des Richtgutes (R) veränderbarem Abstand an gegenüberliegenden Oberflächenbereichen des Richtgutes (R) kraftschlüssig anlegbar sind.

3. Linearumformmaschine nach Anspruch 2,
dadurch gekennzeichnet,
daß die Geschwindigkeit der anlegbaren Werkzeuge (6, 7, 10, 11) zueinander gegenüber der Geschwindigkeit der ihnen gemeinsamen Treibsysteme (1, 2) sukzessive veränderbar sind.

4. Linearumformmaschine nach den Ansprüchen 2 und 3,
dadurch gekennzeichnet,
daß die Werkzeuge (6, 7, 10, 11) an beidseitig des Richtgutes (R) in einer gemeinsam zur Richtgutlängsachse parallelen Ebene endlos umlaufenden Treibsystemen (1, 2) angeordnet sind und mindestens in dem zu richtenden Bereich der Richtgutteillänge auf ihren dem Richtgut (R) abgewandten Seite mit Führungsbahnen (8, 9) korrespondieren, sowie mit Mitteln versehen sind, durch die die Abstände zwischen benachbarten Werkzeugen (6, 7, 10, 11) während des Umlaufes der Treibsysteme (1, 2) mindestens im wirksamen Bereich der Werkzeuge (6, 7, 10, 11) veränderbar sind.

5. Linearumformmaschine nach Anspruch 4,
dadurch gekennzeichnet,
daß das endlos umlaufende Treibsystem (1, 2) mit etwa gleichförmiger Geschwindigkeit umlaufende Ketten aufweist, an deren Laschen die Werkzeuge (6, 7, 10, 11) in Längsrichtung des Richtgutes (R) kippbar befestigt sind.

6. Linearumformmaschine nach den Ansprüchen 4 und 5,
dadurch gekennzeichent,
daß die Mittel zur Veränderung der Abstände benachbarter Werkzeuge (6, 7, 10, 11) elektromechanisch oder hydraulisch gesteuerte Antriebe sind.

7. Linearumformmaschine nach den Ansprüchen 4 und 5,
dadurch gekennzeichnet,
daß zur Veränderung der Abstände benachbarter Werkzeuge (6, 7, 10, 11) jedes Werkzeug mit mehreren auf den Führungsbahnen (8, 9) bewegbaren Stütz- und Führungsrollen (6, 7) versehen ist, die auf in Längsrichtung unterschiedlich verlaufenden Führungsbahnen abrollend, dem Werkzeug eine vom benachbarten Werkzeug (6, 7, 10, 11) unterschiedliche Geschwindigkeit erteilen.

8. Linearumformmaschine nach Anspruch 6,
dadurch gekennzeichnet,
daß jedes Werkzeug (6, 7, 10, 11) aus einem quer zur Durchlaufrichtung gelenkig an einem Werkzeugträger (11) gelagerten, frei einstellbarem Reibschuh (10) und den den Führungsbahnen (8, 9) zugeordneten Stütz- und Führungsrollen (6, 7) besteht.

9. Linearumformmaschine nach Anspruch 8,
dadurch gekennzeichnet,
daß die Reibschuhe (10) mit einem Reibbelag mit hohem Reibwert versehen sind.

10. Linearumformmaschine zum Richten von gewalztem, geschmiedetem oder stranggepreßtem stabförmigem Richtgut, insbesondere Schienen oder ähnlichen Profilen, in der das Richtgut durch in Richtgutlängsrichtung wirkende Druckspannungen plastisch verformt und gleichzeitig während der Verformung mindestens im plastisch fließenden Bereich des Richtgutes geführt wird,
dadurch gekennzeichnet,
daß zwei gleichartige Werkzeuggruppen (13, 14) in definiertem Abstand zueinander an einerTeillänge des Richtgutes (R) kraftschlüssig anlegbar sind und im angelegten Zustand gegensinnig aufeinanderzu bewegbar sind, wobei durch geeignete Winkellage der Werkzeuggruppen (13, 14) zueinander der Stauchbewegung eine Biegebewegung überlagerbar ist.

11. Linearumformmaschine nach Anspruch 10,
dadurch gekennzeichnet,
daß die Werkzeuggruppen (13, 14) aus das Richtgut (R) mehrseitig fassenden Klemmelementen bestehen.

12. Linearumformmaschine nach den Ansprüchen 10 und 11,
dadurch gekennzeichnet,
daß die Werkzeuggruppen (13, 14) und ihre zum Stauchen des Richtgutes (R) vorgesehenen Antriebe (18, 19) in einem gemeinsamen Maschinenrahmen (15, 16) zusammen mit dem Richtgut (R) beweglich sind.

13. Linearumformmaschine nach den Ansprüchen 10 bis 12,
dadurch gekennzeichnet,
daß die Schrägstellung der Werkzeuggruppen (13, 14) zueinander einstellbar ist.

## Claims

1. Process for the straightening of rolled, forged and/or extruded rod-shaped workpieces, especially rails or similar sections, wherein the workpiece to be straightened is plastically deformed by compression stresses acting along its length and is at the same time guided during the deformation, at least in the area thereof undergoing plastic flow,
characterized in that
compression stresses are produced in the workpiece to be straightened by frictional shear stresses applied in opposite directions at its surface and the plastic deformation of the said workpiece takes place by continual build-up and relaxation of the compression forces in a determined working area of the workpiece as it is being fed through, such that workpieces with cross-section zones having yield stresses of different magnitudes are guided along a definite curved path during deformation.

2. Linear forming machine for the straightening of rolled, forged and/or extruded rod-shaped workpieces, especially rails or similar sections, wherein the workpiece to be straightened is plastically deformed by compression stresses acting along its length and is at the same time guided during deformation, at least in the area thereof undergoing plastic flow,
characterized in that
several tools (6, 7, 10, 11) of the same type can be pressed against opposite surfaces on the two sides of the workpiece (R) to be straightened, in a force-locking arrangement one behind the other, the said tools being spaced apart along the longitudinal direction of the workpiece (R) by variable amounts.

3. Linear forming machine according to Claim 2,
characterized in that
the speed of the tools (6, 7, 10, 11) can be successively varied relative to one another and to the speed of their common drive systems.

4. Linear forming machine according to Claims 2 and 3,
characterized in that
the tools (6, 7, 10, 11) are arranged on the two sides of the workpiece (R) to be straightened, on endless circulating common drive systems (1, 2) and in a plane parallel to the longitudinal axis of the workpiece and, at least along the part of the workpiece being straightened, their sides facing away from the workpiece (R) are engaged with guide tracks (8, 9) and they are provided with means whereby the distance between adjacent tools (6, 7, 10, 11) can be varied during the circulation of the drive systems (1, 2), at least in the zone within which the tools (6, 7, 10, 11) are active.

5. Linear forming machine according to Claim 4,
characterized in that
the endless circulating drive systems (1, 2) comprise chains moving at approximately uniform speed, to whose links the tools (6, 7, 10, 11) are attached such that they can be tilted along the longitudinal direction of the workpiece (R).

6. Linear forming machine according to Claims 4 and 5,
characterized in that
the means of varying the distance between adjacent tools (6, 7, 10, 11) are electromechanically or hydraulically controlled drives.

7. Linear forming machine according to Claims 4 and 5,
characterized in that
to vary the distance between adjacent tools (6, 7, 10, 11), each tool is provided with a number of support and guide rolls (6, 7) that can move along guide tracks (8, 9), such that by rolling on guide tracks directed along different paths in the longitudinal direction, the said rolls impart to the tool a speed different from that of an adjacent tool (6, 7, 10, 11).

8. Linear forming machine according to Claim 6,
characterized in that
each tool (6, 7, 10, 11) comprises a friction pad (10) hinged to a tool support (11) and freely adjustable transversely to its direction of travel, with the support and guide rolls (6, 7) associated with the guide tracks (8, 9).

9. Linear forming machine according to Claim 8,
characterized in that
the friction pads (10) are surfaced with a layer having a high coefficient of friction.

10. Linear forming machine to for the straightening of rolled, forged and/or extruded rod-shaped workpieces, especially rails or similar sections, wherein the workpiece to be straightened is plastically deformed by compression stresses acting along its length and is at the same time guided during deformation, at least in the area thereof undergoing plastic flow,
characterized in that
two similar groups of tools (13, 14) can be pressed in a force-locking arrangement against part of the length of the workpiece (R) to be straightened, at definite distances apart from one another, and when so pressed, can be moved in opposite directions relative to one another, such that by appropriate angular positioning of the tool groups (13, 14) relative to one another a bending movement can be superimposed on the compressing movement.

11. Linear forming machine according to Claim 10,
characterized in that
the tool groups (13, 14) comprise clamping elements that grip the workpiece (R) on more than one side.

12. Linear forming machine according to Claims 10 and 11,
characterized in that
the tool groups (13, 14) and their drive systems (18, 19) provided for the purpose of compressing the workpiece (R) can be moved in a common machine frame (15, 16) together with the workpiece (R).

13. Linear forming machine according to Claims 10 to 12,
characterized in that
the obliqueness of the tool groups (13, 14) relative to one another is adjustable.

## Revendications

1. Procédé pour dresser un produit à dresser laminé, forgé et/ou extrudé, en forme de barre, en particulier des rails ou des profilés analogues, par lequel le produit à dresser est déformé de façon plastique par des tensions de pression agissant en direction longitudinale du produit à dresser et est guidé simultanément, durant la déformation, au moins dans la zone s'écoulant de façon plastique du produit à dresser,
caractérisé en ce que les tensions de pression sont formées, dans le produit à dresser, par des tensions à glissement à friction de sens contraire, engendrées dans la surface du produit à dresser, et en ce que la déformation plastique du produit à dresser est réalisée par l'augmentation et la réduction continues des forces de pression dans une zone de travail fixée du produit à dresser coulissé longitudinalement, le produit à dresser présentant des zones de section transversale de tensions d'écoulement différentes étant guidé dans une voie cintrée de façon définie durant la déformation.

2. Machine à déformation linéaire pour dresser un produit à dresser laminé, forgé et/ou extrudé, en forme de barre, en particulier des rails ou des profilés analogues, dans laquelle le produit à dresser est déformé de façon plastique par des tensions de pression agissant en direction longitudinale du produit à dresser et est guidé simultanément, durant la déformation, au moins dans la zone s'écoulant de façon plastique du produit à dresser,
caractérisée en ce que plusieurs outils identiques (6,7,10,11) peuvent être agencés, de façon mécanique, sur une longueur partielle des deux côtés du produit à dresser (R) les uns derrière les autres, et avec un écartement modifiable en direction longitudinale du produit à dresser (R), sur des zones superficielles opposées du produit à dresser (R).

3. Machine à déformation linéaire selon la revendication 2,
caractérisée en ce que la vitesse des outils (6,7,10,11) pouvant être agencés peut être modifiée de façon successive, relativement, par rapport à la vitesse des systèmes d'entraînement (1,2) qui leur sont communs.

4. Machine à déformation linéaire selon les revendications 2 et 3,
caractérisée en ce que les outils (6,7,10,11) sont agencés, des deux côtés du produit à dresser (R), sur des systèmes d'entraînement (1,2) tournant sans fin dans un plan commun parallèle à l'axe longitudinal du produit à dresser, et correspondent au moins dans la zone à dresser de longueur partielle du produit à dresser, sur leurs faces opposées au produit à dresser (R), avec des voies de guidage (8,9), et sont munis de moyens, par lesquels les écartements entre des outils voisins (6,7,10,11) peuvent être modifiés, durant la rotation du système d'entraînement (1,2) au moins dans la zone active des outils (6,7,10,11).

5. Machine à déformation linéaire selon la revendication 4,
caractérisée en ce que le système d'entraînement (1,2) tournant sans fin comprend des chaînes tournant à vitesse à peu près uniforme, aux mailles desquelles sont fixés de façon basculante les outils (6,7,10,11) en direction longitudinale du produit à dresser (R).

6. Machine à déformation linéaire selon les revendications 4 et 5,
caractérisée en ce que les moyens pour modifier les écartements d'outils adjacents (6,7,10,11) sont des entraînements commandés de façon électromécanique ou hydraulique.

7. Machine à déformation linéaire selon les revendications 4 et 5,
caractérisée en ce que, pour la modification des écartements d'outils adjacents (6,7,10,11), chaque outil est muni de plusieurs galets d'appui et de guidage (6,7) mobiles sur les voies de guidage (8,9) et engendrant à l'outil une vitesse différente de celle de l'outil adjacent (6,7,10,11), en roulant sur les voies de guidage s'étendant de façon différente en direction longitudinale.

8. Machine à déformation linéaire selon la revendication 6,
caractérisée en ce que chaque outil (6,7,10,11) est constitué d'une pièce de friction (10), montée transversalement à la direction de passage de façon articulée sur un support d'outil (11) et de façon à pouvoir être réglée librement, et de galets d'appui et de guidage (6,7) associés aux voies de guidage (8,9).

9. Machine à déformation linéaire selon la revendication 8,
caractérisée en ce que les pièces de friction (10) sont munies d'un revêtement de friction présentant un coefficient de friction élevé.

10. Machine à déformation linéaire pour dresser un produit à dresser laminé, forgé et/ou extrudé, en forme de barre, en particulier des rails ou des profilés analogues, dans laquelle le produit à dresser est déformé de façon plastique par des tensions de pression agissant en direction longitudinale du produit à dresser et est guidé simultanément, durant la déformation, au moins dans la zone s'écoulant de façon plastique du produit à dresser,
caractérisée en ce que deux groupes d'outils (13;14) de même type peuvent être agencés de façon mécanique, dans un écartement défini l'un par rapport à l'autre, sur une longueur partielle du produit à dresser (R) et peuvent être déplacés, dans l'état d'agencement, en sens contraire l'un vers l'autre, par une position angulaire appropriée des groupes d'outils (13,14) l'un par rapport à l'autre un mouvement de cintrage étant superposé au mouvement de refoulement.

11. Machine à déformation linéaire selon la revendication 10,
caractérisée en ce que les groupes d'outils (13,14) sont constitués d'éléments de serrage prenant sur plusieurs faces le produit à dresser (R).

12. Machine à déformation linéaire selon les revendications 10 et 11,
caractérisée en ce que les groupes d'outils (13,14) et leurs entraînements (18,19) prévus pour le refoulement du produit à dresser (R) peuvent être déplacés dans un cadre de machine commun (15,16) conjointement avec le produit à dresser (R).

13. Machine à déformation linéaire selon les revendications 10 à 12,
caractérisée en ce que la position inclinée des groupes d'outils (13,14) l'un par rapport à l'autre peut être réglée.
